# EUROPÄISCHE PATENTSCHRIFT

(11) **EP 4 606 952 B1**
(45) Veröffentlichungstag und Bekanntmachung des Hinweises auf die Patenterteilung: **27.05.2026**
(21) Anmeldenummer: 25158370.4
(22) Anmeldetag: 17.02.2025
(51) Int. Cl.: E01C 19/48, E01C 19/38, E01C 19/40, E01C 19/42, B06B 1/10

(54) **STAMPFERLEISTENVORRICHTUNG EINER EINBAUBOHLE SOWIE VERFAHREN ZUM VERÄNDERN DES HUBS EINER STAMPFERLEISTENVORRICHTUNG**
TAMPER STRIP DEVICE OF AN INSTALLATION PLANK AND METHOD FOR CHANGING THE STROKE OF A TAMPER STRIP DEVICE
DISPOSITIF DE BARRE DE BOURRAGE D'UNE POUTRE LISSEUSE ET PROCÉDÉ DE MODIFICATION DE LA COURSE D'UN DISPOSITIF DE BARRE DE BOURRAGE

(30) Priorität: 26.02.2024 DE 102024105304
(43) Veröffentlichungstag der Anmeldung: 27.08.2025
(73) Patentinhaber: BOMAG GmbH, 56154 Boppard (DE)
(72) Erfinder: Heusinger, Jürgen, Boppard (DE)
(74) Vertreter: Zimmermann & Partner Patentanwälte mbB

(56) Entgegenhaltungen:
- DE-A1- 102015 016 777

## Beschreibung

Die Erfindung betrifft eine Stampferleistenvorrichtung einer Einbaubohle, eine Einbaubohle, einen Straßenfertiger sowie ein Verfahren zum Verändern des Hubs einer Stampferleistenvorrichtung gemäß den unabhängigen Ansprüchen.

Derartige Stampferleistenvorrichtungen sind im Stand der Technik bekannt. Beispielsweise wird hierzu auf die EP 1 905 899 B1, die EP 2 325 391 B1, die EP 2 905 378 A1 sowie die DE 10 2015 016 777 A1 Bezug genommen. Solche Stampferleistenvorrichtungen dienen, insbesondere bei Straßenfertigern, zur Vorverdichtung und/oder Nachverdichtung des Einbaugutes, üblicherweise Asphalt, während des Einbauvorgangs. Die Stampferleistenvorrichtungen umfassen üblicherweise wenigstens eine Stampferleiste, die an wenigstens einem Pleuel angeordnet ist, und eine Antriebswelle, die über eine Exzentereinrichtung mit dem Pleuel verbunden ist und über die die Antriebsbewegung in die Stampferleistenvorrichtung eingeleitet wird. Der Antrieb der Antriebswelle kann über einen Hydro- oder Elektromotor oder ein vorgeschaltetes angetriebenes Antriebsgetriebe erfolgen. Die Umsetzung der um die Rotationsachse der Antriebswelle rotierenden Umlaufbewegung in eine Stampfbewegung der Stampferleiste erfolgt über die Exzentereinrichtung. Diese kann, wie im Stand der Technik häufig beschrieben, eine sogenannte Exzenterwelle umfassen, deren wesentliches Merkmal darin liegt, dass sie einen gegenüber der Umlaufwelle exzentrischen Übertragungsbereich aufweist. Typische Hubwege der Stampferleiste in Vertikalrichtung, die über bekannte Exzentereinrichtungen erhalten werden, liegen häufig im Bereich von 1 mm bis 10 mm.

Im Einbauprozess hat sich nun gezeigt, dass in Abhängigkeit von beispielsweise der Belagdicke unterschiedliche Hubwege vorteilhaft sein können. Die vorstehend genannten Schriften schlagen hierzu bereits teilweise die Möglichkeit vor, dass die Exzentereinrichtung derart ausgebildet ist, dass in Abhängigkeit von der Drehrichtung der Antriebswelle eine erste und eine zweite Hubeinstellung der Stampferleiste einstellbar sind. Durch Umschaltung der Umlaufrichtung der Antriebswelle können bei diesen Ausführungsformen somit auf einfache Weise wenigstens zwei unterschiedliche Hubwege der Stampferleiste realisiert werden. Werden beispielsweise Hydro- oder Elektromotoren als Antrieb genutzt, gelingt diese Umschaltung der Umlaufrichtung der Antriebswelle auf einfache Weise. Die Umschaltung verläuft hier allerdings häufig sehr abrupt, was teilweise eine erhebliche Materialbelastung darstellt.

Ausgehend vom vorliegend genannten Stand der Technik ist es somit die Aufgabe der Erfindung, eine Stampferleistenvorrichtung anzugeben, mit der eine oder mehrere Nachteile bekannter Stampferleistenvorrichtungen teilweise oder vollständig überwunden werden können, so dass eine Hubwegverstellung auf verbesserte Art und Weise ermöglicht wird.

Die Lösung der Aufgabe gelingt mit einer Stampferleistenvorrichtung, einer Einbaubohle, einem Straßenfertiger sowie einem Verfahren zum Verändern des Hubs einer Stampferleistenvorrichtung gemäß den unabhängigen Ansprüchen. Bevorzugte Weiterbildungen sind in den abhängigen Ansprüchen angegeben.

Gemäß einem Aspekt der Erfindung wird eine Stampferleistenvorrichtung einer Einbaubohle, insbesondere eines Straßenfertigers, mit einer Stampferleiste bereitgestellt. Die Stampferleiste ist an mindestens einem Pleuel angeordnet. Die Stampferleistenvorrichtung umfasst eine Antriebswelle, die über eine Exzentereinrichtung mit dem Pleuel verbunden ist. Die Exzentereinrichtung ist derart ausgebildet, dass mittels einem auf der Antriebswelle in Axialrichtung verstellbaren Schubglied eine erste und eine zweite Hubeinstellung der Stampferleiste einstellbar ist. Das Schubglied weist einen ersten Bereich auf, der in der Exzentereinrichtung angeordnet ist. Ferner weist das Schubglied einen zweiten Bereich auf, der außerhalb der Exzentereinrichtung angeordnet ist. Der zweite Bereich des Schubglieds ist über ein Axiallager mit einer axialen Verstelleinrichtung verbunden.

Unter einem "Axiallager" gemäß der vorliegenden Offenbarung ist ein Lager zu verstehen, dass dafür ausgelegt ist, axial wirkende Kräfte aufzunehmen. Axiale Kräfte sind Kräfte, die in Längsrichtung eines Bauteils wirken, hier Kräfte die in Axialrichtung der Antriebswelle wirken. Mit anderen Worten, ein Axiallager ist dazu ausgelegt, Kräfte in Richtung einer Bauteilachse, hier Antriebswellenachse, zu übertragen.

Unter einer "axialen Verstelleinrichtung" gemäß der vorliegenden Offenbarung ist eine Einrichtung oder Vorrichtung zu verstehen, welche dazu ausgebildet ist, eine Verstellung eines entlang einer Achse geführten und zu verstellenden Elements, hier des Schubgliedes, in axialer Richtung zu bewirken. Insbesondere ist die axiale Verstelleinrichtung dazu ausgebildet, die Verstellung durch eine lineare Bewegung herbeizuführen.

Typischerweise befindet sich das Axiallager zwischen einem Einstellring, der auf dem zweiten Bereich des Schubglieds montiert ist, und einem Stellelement der axialen Verstelleinrichtung. Insbesondere ist der Einstellring auf dem zweiten Bereich des Schubglieds in axialer Richtung fixiert, so dass auf den Einstellring wirkende axiale Kräfte auf das Schubglied übertragen werden. Das Stellelement der axialen Verstelleinrichtung dient dazu axiale Kräfte über das Axiallager auf das Schubglied zu übertragen.

Bevorzugt ist ein erstes Ende des Stellelements, insbesondere ein Kopfende, so gestaltet, dass es den Einstellring zumindest teilweise umgreift, was für die Kraftübertragung vorteilhaft ist. Beispielsweise kann das Kopfende des Stellelements gabelartig ausgebildet sein. Das Stellelement kann demnach auch als Schaltgabel bezeichnet werden. Ein zweites Ende des Stellelements ist typischerweise an einer axial verstellbaren Stange der axialen Verstelleinrichtung fixiert, wobei die Stange parallel zur Antriebswelle verläuft. Die Verstellbewegung der Stange kann eine lineare Schubbewegung sein, insbesondere in Richtung der Längsachse der Stange bzw. Schubstange. Alternativ kann auf der Stange eine Buchse angeordnet sein, die mit einem zweiten Ende des Stellelements verbunden ist. Typischerweise ist die Stange dann als Spindelwelle und die Buchse als Spindelmutter ausgeführt, so dass die Spindelmutter durch eine Drehbewegung der Spindelwelle axial verschiebbar ist. Dies verbessert die Verwindungssteifigkeit der Verbindung zwischen dem Stellelement und der Stange, insbesondere der Spindelwelle. Zur Bewirkung der axialen Verstellung kann die axiale Verstelleinrichtung beispielsweise einen manuellen oder motorischen Antriebs, insbesondere Spindeltrieb, aufweisen, der ausgebildet ist, die Stange um deren zentrale Längsachse zu rotieren oder, je nach Ausführungsform, axial zu verschieben, wodurch eine axiale Verstellung des Schubglieds bewirkt werden kann. Für einen motorischen Antrieb kann beispielsweise auf einen Elektro-, Pneumatik- oder Hydraulikmotor und/oder auf einen oder mehrere Hydraulik- oder Pneumatikzylinder oder einen elektromagnetischen Aktuator zurückgegriffen werden. Auch ein manueller Antrieb, beispielsweise unter Rückgriff auf ein Hebelgetriebe, ist möglich und von der Erfindung mit umfasst. Gemäß einer alternativen Ausführungsform kann anstelle der axial verstellbaren Stange ein Schalthebel vorgesehen sein, der mit dem Schubglied wirkverbunden ist, um eine axiale Verschiebung des Schubglieds bereitzustellen.

Das Axiallager, über welches das Schubglied mit der axialen Verstelleinrichtung verbunden ist, kann über ein oder mehrere Lager bereitgestellt werden. Im Speziellen kann beispielsweise zwischen dem Einstellring und dem Stellelement ein erstes Lager und ein zweites Lager bereitgestellt werden, die gegenüberliegend, vorzugweise diametral gegenüberliegend, angeordnet sind. Bevorzugt sind das erste Lager und das zweite Lager Gleitlager, die durch Gleitlagerkontaktflächen zwischen dem Einstellring und dem Stellelement gebildet werden. Typischerweise bestehen die Gleitlagerkontaktflächen des Einstellrings und des Stellelements aus einem Gleitlagerwerkstoff, insbesondere Gleitlagerkunststoff. Gemäß einem Beispiel besteht der Einstellring vollständig aus einem Gleitlagerwerkstoff, insbesondere einem Gleitlagerkunststoff (beispielsweise ultrahochmolekulares Polyethylen [PE-UHMW]). Alternativ ist es auch möglich, dass Gleitlager aus einem Gleitlagerkunststoff in Verbund mit einem Metall, somit konkret als Metall-Polymer-Verbundgleitlager, auszubilden.

Gemäß einer bevorzugten Ausführungsform wird zwischen dem Einstellring und dem Stellelement ein drittes Lager bereitgestellt, das zwischen dem ersten Lager und dem zweiten Lager angeordnet ist. Typischerweise ist das dritte Lager ein Gleitlager, welches in ähnlicher Weise wie das erste und zweite Gleitlager ausgebildet ist. Die drei Lager können auch identisch zueinander ausgebildet sein.

Ein Gleitlager kann beispielsweise durch einen Fortsatz des Stellelements bereitgestellt werden, der in eine Vertiefung, insbesondere eine Nut, des Einstellrings eingreift. Insbesondere kann das Stellelement einen oder mehrere, insbesondere zwei oder drei, Fortsätze aufweisen, die in eine Vertiefung, insbesondere eine Nut, des Einstellrings eingreifen.

Gemäß einer alternativen Ausführungsform können eine oder mehrere der Lager, die zwischen dem Einstellring und dem Stellelement bereitgestellt werden, als Wälzlager, insbesondere Axialwälzlager, ausgeführt sein.

In Umfangsrichtung zwischen dem ersten Lager und dem zweiten Lager ist typischerweise ein kontaktfreier Bereich zwischen dem Einstellring und dem Stellelement vorgesehen.

Gemäß hierin beschriebenen Ausführungsformen wird die gewünschte Hubverstellung über eine Linearverschiebung eines Schubglieds entlang der Längsachse der Antriebswelle erreicht. Insbesondere ist es hierzu vorgesehen, dass die Exzentereinrichtung ein auf der Antriebswelle in Axialrichtung über eine axiale Verstelleinrichtung verstellbares Schubglied aufweist, wobei das Schubglied auf seiner Außenumfangsfläche eine Gleitschräge aufweist, die schräg zur Rotationsachse der Antriebswelle verläuft. Die lineare Verstellbewegung des Schubglieds wird erfindungsgemäß genutzt, um die Exzentrizität der Exzentereinrichtung zu verstellen.

Das Schubglied weist typischerweise auf seiner Außenumfangsfläche eine Gleitschräge auf, die schräg zur Rotationsachse der Antriebswelle verläuft. Bei dem Schubglied handelt es sich somit um ein Element der Exzentereinrichtung, das über die axiale Verstelleinrichtung auf der Antriebswelle geführt wird. Für die Übertragung der Längsbewegung des Schubglieds in eine Hubverstellung der Stampferleiste weist das Schubglied die Gleitschräge auf, die insbesondere schräg zur Rotationsachse der Antriebswelle verläuft. Die Gleitschräge bezeichnet somit eine Führungsfläche, entlang der, wie nachstehend noch näher beschrieben, der Exzenterring geführt wird. Die Gleitschräge ist dabei idealerweise auf der Außenumfangsfläche bzw. Außenmantelfläche des Schubglieds angeordnet. Die Gleitschräge kann das Schubglied zumindest teilweise oder vollumfänglich umlaufend ausgebildet sein. Der Schrägverlauf der Gleitschräge bestimmt sich vorliegend in Längserstreckung der Gleitschräge, konkret in Bezug auf eine virtuelle Referenzebene, in der die Rotationsachse der Antriebswelle liegt. Die Gleitschräge kann dabei geradlinig ausgebildet sein, wobei auch gekurvte oder komplexer ausgestaltete Gleitschrägenverläufe von der Erfindung mit umfasst sind. Ein geradliniger Verlauf der Gleitschräge ist insofern von Vorteil, als dass dieser einerseits vergleichsweise einfach hergestellt werden kann und zudem einen zuverlässigen Betriebsablauf ermöglicht.

Des Weiteren weist die Exzentereinrichtung der erfindungsgemäßen Stampferleistenvorrichtung typischerweise einen Exzenterring auf, der am Pleuel gelagert ist. Der Exzenterring weist einen Aufnahmeraum für das Schubglied mit einer auf der Gleitschräge des Schubglieds laufenden Gleitführung auf. Eine Aufgabe des Exzenterrings liegt darin, im Zusammenwirken mit der Antriebswelle bzw. der Exzentereinrichtung eine Exzentrizität zu erzeugen, die vom Pleuel aufgegriffen und letztlich in eine Stampfbewegung der Stampferleiste umgesetzt wird. Die Gleitführung liegt dabei an der Gleitschräge des Schubglieds an. Wird das Schubglied nun relativ zum Exzenterring in Axialrichtung der Antriebswelle verstellt, gleitet die Gleitführung an der Gleitschräge entlang, wodurch letztlich eine Radialverstellung und damit eine Verstellung der Exzentrizität des Exzenterrings erfolgt. Daraus resultiert im Ergebnis die Veränderung des Stampferhubs. Es versteht sich von selbst, dass im Umfang der Erfindung sowohl Ausführungsformen mit umfasst sind, bei denen die Gleitführung und/oder die Gleitschräge unterschiedliche Größen und/oder Erstreckungen, insbesondere in Axialrichtung der Antriebswelle, aufweisen. Die Gleitführung kann demnach an der Gleitschräge entlang gleiten, wodurch letztlich die Umsetzung der Bewegung in Axialrichtung der Antriebswelle in eine Radialverstellung des Exzenterrings bewirkt wird. Die Kontaktfläche zwischen der Gleitschräge und der Gleitführung kann dabei verhältnismäßig klein gehalten werden, um beispielsweise Reibungserscheinungen zu minimieren. Um jedoch eine zuverlässige und insbesondere verkantungsfreie Führung zu ermöglichen, ist es bevorzugt, wenn die Gleitschräge und die Gleitführung eine gemeinsame Anlagefläche aufweisen, die, in Axialrichtung der Antriebswelle gesehen, wenigstens dem Verstellweg des Schubglieds entspricht und insbesondere größer als der Verstellweg des Schubglieds ist. Der Exzenterring bindet letztlich auch den Pleuel an die Exzentereinrichtung und damit indirekt an die Antriebswelle an.

Damit überhaupt ein Bewegungsspielraum für das Schubglied relativ zum Exzenterring möglich ist, ist der Exzenterring ferner derart ausgestaltet, dass er einen Aufnahmeraum für das Schubglied aufweist, innerhalb dessen sich das Schubglied in der nachstehend noch näher beschriebenen Weise entlang der Rotationsachse der Antriebswelle relativ zum Exzenterring verstellen kann. Konkret ist der Aufnahmeraum somit derart ausgebildet, dass das Schubglied in Axialrichtung der Antriebswelle zwischen einer ersten und einer zweiten Anschlagposition verstellbar ist. Wenn das Schubglied in Axialrichtung der Antriebswelle mittels der Verstelleinrichtung verschoben wird, verändert es die Exzentrizität des Exzenterrings gegenüber der Rotationsachse der Antriebswelle über die Gleitführung und die Gleitschräge. Mit Exzentrizität ist dabei der Abstand des in Radialrichtung gesehenen Mittelpunktes der Außenumfangsfläche des Exzenterrings gegenüber der Rotationsachse der Antriebswelle bezeichnet. Letztlich hält das Schubglied, wenn die jeweilige Anschlagposition erreicht ist, über seine Gleitschräge dann in seiner ersten Anschlagposition den Exzenterring in der ersten Hubeinstellung und in seiner zweiten Anschlagposition den Exzenterring in seiner zweiten Hubeinstellung. Dabei rotiert das Schubglied typischerweise zusammen mit der Antriebswelle um deren Rotationsachse. Die Gleitschräge ist somit derart ausgebildet, dass sie nicht nur die Hubverstellung bzw. die Änderung der Exzentrizität des Exzenterrings gegenüber der Antriebswelle an sich bewirkt, sondern darüber hinaus auch die Aufrechterhaltung der jeweiligen Hubeinstellung des Exzenterrings gegenüber der Antriebswelle aufrechterhält. Der Aufnahmeraum bezeichnet vorliegend einen Bereich, innerhalb dessen das Schubglied entlang der Antriebswelle in Axialrichtung im Wesentlichen innerhalb des Exzenterrings verstellbar ist.

Im Zusammenwirken ist es somit bevorzugt, wenn die Exzentereinrichtung derart ausgebildet ist, dass eine Verstellung des Schubglieds entlang der Rotationsachse der Antriebswelle in eine Verstellung des Exzenterrings in Radialrichtung zur Rotationsachse der Antriebswelle umsetzt. Das Schubglied bildet dabei einen Keil, dessen Bewegungsfreiheitsgrad in Richtung der Rotationsachse der Antriebswelle verläuft. Wird dieser Keil gegenüber dem Exzenterring in seiner Lage auf der Antriebswelle verschoben, resultiert dies in einer Zwangsverstellung der Radialposition des Exzenterrings relativ zur Antriebswelle, was letztlich die gewünschte Hubverstellung bewirkt. Dadurch, dass die Bewegungsfreiheit des Schubglieds entlang der Antriebswelle durch axial beabstandete Anschläge begrenzt ist, zwischen denen der Verstellbereich definiert ist, können somit durch das mit der axialen Verstelleinrichtung gekoppelte axial verstellbare Schubglied zwei definierte Endpositionen realisiert werden. Zwischen den Hubeinstellungen an den zwei Endpositionen können gemäß hier beschriebenen Ausführungsformen vorteilhafterweise stufenlose Zwischenpositionen bereitgestellt werden. Somit kann der Hub der Stampferleiste der hierin beschriebenen Stampferleistenvorrichtung vorteilhafterweise stufenlos eingestellt werden.

Bevorzugt sind das Schubglied und der Exzenterring in Umlaufrichtung der Antriebswelle über eine Führungseinrichtung relativ zueinander im Wesentlichen dreharretiert zueinander und gleichzeitig entlang der Antriebswelle relativ zueinander verschiebbar. Dreharretiert ist dabei so zu verstehen, dass das Schubglied gegen ein Drehen insbesondere innerhalb des Aufnahmeraums des Exzenterrings gegenüber diesem gesichert ist. Dies bedeutet nicht, dass hier kein Spiel vorhanden sein darf. Dies ist sogar vorteilhaft, beispielsweise um die erforderliche Längsverschiebbarkeit der beiden Elemente relativ zueinander zu ermöglichen. Wichtig ist, dass das Schubglied nicht frei und umlaufend drehbar im Exzenterring angeordnet ist und eine definierte Verstellbewegung relativ zum Exzenterring über die Führungseinrichtung durchführt. Die Dreharretierung ist zudem insofern vorteilhaft, um bei in der ersten oder der zweiten Anschlagposition befindlichem Schubglied eine zuverlässige Übertragung der Drehbewegung der Antriebswelle auf den Exzenterring und damit auf den Pleuel zu ermöglichen.

Die konkrete Ausbildung der Führungseinrichtung kann variieren. Grundsätzlich eignen sich alle axial verschieblichen Welle-Nabe-Verbindungen, wie Keilwellenverbindungen (DIN5461), Polygonwellen (DIN32711), Kerbzahnprofile (DIN5481) etc. Es hat sich jedoch als vorteilhaft erwiesen, wenn die Führungseinrichtung eine in Axialrichtung erstreckte Nut und ein Eingriffselement umfasst, welches in die Nut eingreift, wobei die Nut am Schubglied und das Eingriffelement am Exzenterring oder umgekehrt angeordnet ist. Dabei kann das Eingriffelement besonders eine am Schubglied befestigte, insbesondere einstückig mit diesem ausgebildete, Passfeder sein, die über die Außenmantelfläche des Schubglieds in Radialrichtung in die Nut am Exzenterring vorsteht. Alternativ kann das Schubglied auch in der Außenmantelfläche eine Aufnahmevertiefung für eine Passfeder aufweisen, um eine entsprechende Führung bereitzustellen.

Grundsätzlich ist es möglich, die Gleitschräge als Vorsprungselement oder Ähnliches auszugestalten. Ideal ist es jedoch, wenn die Gleitschräge des Schubglieds durch die Außenmantelfläche des Schubglieds selbst gebildet wird. Bei dieser Ausführungsform liegt das Schubglied somit nahezu vollflächig mit seiner Außenmantelfläche an der Innenmantelfläche des Aufnahmeraums des Exzenterrings an. Auch dies führt letztlich dazu, dass eine besonders zuverlässige Führung des Schubglieds gegenüber dem Exzenterring möglich ist.

Konkret kann die Außenmantelfläche des Schubglieds zylinderförmig, insbesondere in Form eines schiefen Zylinders, ausgebildet sein. Ein schiefer Zylinder zeichnet sich dadurch aus, dass seine beiden Stirnseiten parallel zueinander aber nicht lotrecht zur Außenmantelfläche des Zylinders bzw. zur Zylinderachse verlaufen. Das Schubglied ist vorzugsweise derart im Exzenterring angeordnet, dass seine Zylinderachse die Rotationsachse der Antriebswelle in einem spitzen Winkel schneidet, besonders in einem Winkel von 3° bis 15°, insbesondere 5° bis 10° und ganz besonders von 7° bis 9°. Der Winkel bestimmt sich dabei in einer Ebene, in der sowohl die Zylinderachse des Schubglieds als auch die Rotationsachse der Antriebswelle verläuft. In den vorstehend genannten Winkelbereichen gelingt eine optimale Übertragung der Verschiebebewegung des Schubglieds entlang der Antriebswelle in eine Verstellbewegung des Exzenterrings in Radialrichtung der Antriebswelle und eine kompakte Bauweise für den gewünschten Hubverstellbereich.

Es ist bevorzugt, wenn der Aufnahmeraum des Exzenterrings als ein zur Außenmantelfläche des Schubglieds im Wesentlichen komplementärer Hohlraum ausgebildet ist. Auch dies ermöglicht eine möglichst vollflächige Anlage zwischen dem Schubglied und dem Exzenterring. Entsprechend weist der Exzenterring einen hohlzylindrischen, ganz besonders als hohler schiefer Zylinder ausgebildeten, Aufnahmeraum für das Schubglied auf. Die Zylinderachse dieses zylinderförmigen Hohlraums verläuft dabei idealerweise koaxial zur Zylinderachse des Schubglieds.

Wichtig ist, dass das Schubglied zwischen zwei definierten Anschlagpositionen innerhalb des Aufnahmeraums entlang der Antriebswelle bewegbar ist. Um dies zu gewährleisten, wird vorzugsweise auf entsprechende Anschläge zurückgegriffen. Der Aufnahmeraum ist daher idealerweise in Axialrichtung der Antriebswelle zu beiden Seiten durch Anschlagwände begrenzt. Diese können teilweise durch den Exzenterring selbst gebildet werden, wobei es jedoch aus konstruktionstechnischer Hinsicht bevorzugt ist, wenn die Anschlagwände durch Anschlagscheiben erhalten werden, die separat zum Exzenterring angeordnet sind. Es kann allerdings vorgesehen sein, dass die Anschlagscheiben drehfest mit der Antriebswelle und/oder mit dem Exzenterring ausgebildet sind. Des Weiteren können die beiden Anschläge als vertikale Führung für das Pleuel dienen. Ferner können die beiden Anschläge als Abdichtung des Aufnahmeraums dienen, damit das Schmiermittel in diesem Bereich verbleibt und nicht herausgeschleudert wird.

Zur Übertragung der exzentrischen Drehbewegung des Exzenterrings auf den Pleuel ist es bevorzugt, wenn der Exzenterring zu seiner Außenseite in Radialrichtung drehbar in einem Pleuellager gelagert ist, insbesondere über ein Gleit- oder Wälzlager. Der Exzenterring ist damit gegenüber dem Pleuel um die Rotationsachse der Antriebswelle frei drehbar.

Ein weiterer Aspekt der Erfindung liegt ferner in einer Einbaubohle für einen Straßenfertiger mit einer erfindungsgemäßen Stampferleistenvorrichtung. Aus wartungstechnischer Sicht ist es dabei von Vorteil, wenn sämtliche an der jeweiligen Einbaubohle vorhandenen Stampferleistenvorrichtungen in erfindungsgemäßer Weise ausgebildet sind. Grundsätzlich ist es dabei jedoch bevorzugt, wenn pro Stampferleiste wenigstens zwei der erfindungsgemäßen Stampferleistenvorrichtungen vorhanden sind. Auf diese Weise kann eine besonders gleichmäßige, insbesondere über die Längserstreckung der Stampferleiste, Stampfbewegung gewährleistet werden. Bei kurzen Stampfleisten (zum Beispiel mit einer Gesamtlänge von 250 mm) kann ausschließlich eine einzelne Stampferleistenvorrichtung ausreichen.

Die Erfindung betrifft auch einen Straßenfertiger mit einer erfindungsgemäßen Einbaubohle. Straßenfertiger sind in ihrer grundsätzlichen Funktionsweise im Stand der Technik bekannt. Die wesentliche Aufgabe eines Straßenfertigers liegt darin, angeliefertes Einbaugut auf dem Bodenuntergrund zu verteilen, zu verdichten und zu glätten. Der Antrieb der erfindungsgemäßen Stampferleistenvorrichtung erfolgt dabei idealer Weise über eine am Straßenfertiger selbst vorhandene Antriebsquelle, beispielsweise einen Verbrennungsmotor. Besonders bevorzugt ist es, wenn über den Primärantrieb, insbesondere den Verbrennungsmotor, ein Sekundärantrieb, wie beispielsweise ein Hydromotor oder ein Elektromotor, angetrieben wird. Der Sekundärantrieb treibt dann, direkt oder indirekt, die Antriebswelle der Stampferleistenvorrichtung.

Ein weiterer Aspekt der Erfindung liegt schließlich in einem Verfahren zum Verändern des Hubs einer Stampferleistenvorrichtung, insbesondere einer erfindungsgemäßen Stampferleistenvorrichtung. Das erfindungsgemäße Verfahren umfasst dabei die im Folgenden beschriebenen Schritte.
A) Betreiben der Stampferleistenvorrichtung mit einer ersten Hubeinstellung mit einer drehenden Antriebswelle. Ausgangspunkt ist somit eine erste Hubeinstellung. In diesem Zustand stampft die Stampfleiste der Stampferleistenvorrichtung somit mit einem ersten Hub bezogen auf die Vertikalrichtung.

Um nun den Hub der Stampferleistenvorrichtung zu ändern, erfolgt in einem weiteren Schritt B) ein Verstellen eines Schubglieds auf der Antriebswelle entlang der Rotationsachse der Antriebswelle über eine axiale Verstelleinrichtung, die über ein Axiallager mit dem Schubglied (20) verbunden ist.

Durch das Verstellen des Schubglieds auf der Antriebswelle entlang der Rotationsachse der Antriebswelle führt dies im Schritt C) zu einem Umsetzen der Bewegung des Schubglieds in eine Verstellbewegung eines Exzenterrings in Radialrichtung zur Rotationsachse der Antriebswelle. Dies führt zu einer Veränderung der Exzentrizität des Exzenterrings. Dies kann beispielsweise durch ein Keilschubgetriebe oder eine vergleichbare Einrichtung mit einer Gleitschräge und einer Gleitführung, erfolgen. Wesentlich ist somit, dass die Axialbewegung des Schubglieds genutzt wird, eine Radialverstellung des Exzenterrings zu bewirken, wobei das Schubglied und der Exzenterring dazu bevorzugt über ein Getriebe oder als Teile eines Getriebes miteinander gekoppelt sind. Das Ausmaß der Verstellung hängt dabei beispielsweise von der Steigung der entsprechenden Übertragungsschrägen und letztlich auch von der Bewegungsstrecke des Schubglieds entlang der Antriebswelle ab.

Erfolgt nun im Schritt D) ein Anschlagen des Schubglieds an einem Axialanschlag, hat der Exzenterring seine zweite Endstellung eingenommen.

Anschließend erfolgt im Schritt E) ein Betreiben der Stampferleistenvorrichtung mit einer zweiten Hubeinstellung durch Übertragen der Umlaufbewegung der Antriebswelle über das Schubglied auf den Exzenterring. Dabei ist die Umlaufrichtung der drehenden Antriebswelle in der zweiten Hubeinstellung identisch mit der Umlaufrichtung der drehenden Antriebswelle in der ersten Hubeinstellung.

Es ist möglich, dass das Schubglied eine oder mehrere Zwischenpositionen zwischen der ersten und der zweiten Endstellung einnimmt. Dadurch kann das erfindungsgemäße Verfahren auch eine stufenlose Stampferhubverstellung und -festlegung innerhalb des durch die beiden in Axialrichtung zueinander beabstandeten Endlagen ermöglichen.

Nachstehend wird die Erfindung anhand der in den Figuren dargestellten Ausführungsbeispiele näher erläutert. Die Figuren zeigen schematisch:
- Figur 1:: einen Straßenfertiger in Seitenansicht;
- Figur 2A:: eine Stampferleistenvorrichtung in perspektivische Schrägansicht;
- Figur 2B:: eine Antriebswelle der Stampferleistenvorrichtung aus Figur 2A mit einer Exzentereinrichtung in perspektivische Schrägansicht;
- Figur 2C:: einen vergrößerten Ausschnitt der Stampferleistenvorrichtung aus Figur 2A;
- Figur 3:: eine Schnittansicht durch die Stampferleistenvorrichtung aus Figur 2A;
- Figur 4A:: eine Ausschnittsvergrößerung aus Figur 3 mit großem Hub im oberen Totpunkt; und
- Figur 4B:: die Ausschnittsvergrößerung gemäß Figur 4A mit kleinem Hub im oberen Totpunkt.

Gleiche Bauteile sind in den Figuren mit gleichen Bezugszeichen gekennzeichnet, wobei nicht jedes sich in den Figuren wiederholende Bauteil zwangsläufig in jeder Figur bezeichnet ist.

Figur 1 verdeutlicht zunächst den Grundaufbau eines typischen Straßenfertigers 1. Wesentliche Elemente des Straßenfertigers 1 sind ein Bunker 2, ein Antriebsmotor 3, eine Einbaubohle 4, Fahreinrichtungen 5 (Rad- und/oder Kettenlaufwerke) und ein Bedienstand 6. Im Einbaubetrieb bewegt sich der Straßenfertiger 1 in Arbeitsrichtung A über den Bodenuntergrund 9. Die Einbaubohle 4 ist dabei über Zugarme 7 mit dem nicht näher bezeichneten Maschinenrahmen des Straßenfertigers 1 verbunden. Der Einbaubohle 4 kommt neben einer Glättfunktion auch eine Verdichtungsfunktion zu. Hierzu ist als zusätzliche Einrichtung eine Stampferleistenvorrichtung 8 an der Einbaubohle 4 angeordnet. Die weiteren Figuren betreffen den Aufbau und die Funktionsweise dieser Stampferleistenvorrichtung 8.

Figur 2A zeigt die Stampferleistenvorrichtung zunächst in ihrer Gesamtheit aus einer perspektivischen Schrägansicht von schräg vorn. Im Arbeitsbetrieb wird die Stampferleistenvorrichtung 8 somit in Arbeitsrichtung A über den einzubauenden Bodenbelag geführt. Die Stampferleistenvorrichtung 8 umfasst typischerweise eine Stampferleiste 10, ein Pleuel 11, ein Verbindungsblech 12, eine Antriebswelle 13, einen Haltearm 14 sowie eine Exzentereinrichtung 17. Üblicherweise ist die Stampferleiste 10 ferner mit einem Heizelement heizbar ausgestattet. Dies ist in Figur 2A mit dem Heizelement 16 angegeben. Im Ausführungsbeispiel gemäß der Figur 2A ist die Stampfleiste 10 über insgesamt zwei Stampferleistenvorrichtungen 8 über die Haltearme 14 an der Einbaubohle gelagert. Die beiden Stampferleistenvorrichtungen 8 sind funktional gleichartig aufgebaut. Die Bewegung der Stampferleiste 10 ist eine Stampf-/Hubbewegung in Richtung des Doppelpfeils C. Diese Bewegung wird durch die Antriebswelle 13, die in oder entgegen dem Uhrzeigersinn in Rotationsrichtung bzw. Umlaufrichtung B um die Rotations- bzw. Umlaufachse der Antriebswelle 13 rotiert, eingeleitet. Dazu ist eine entsprechende, nicht näher bezeichnete Antriebseinrichtung vorgesehen, wie beispielsweise ein Elektro- oder Hydromotor oder ein geeignetes Übertragungsgetriebe.

Diese zentrische Rotationsbewegung wird mithilfe der Exzentereinrichtung 17 in eine exzentrische Rotationsbewegung umgesetzt und auf die Pleuel 11 übertragen. Über das Verbindungsblech 12 wird die exzentrische Kurbelbewegung letztlich in die gewünschte Stampfbewegung der Stampferleiste 10 umgesetzt. Die Stampfleiste 10 ist dazu entsprechend an der Einbaubohle 4 geführt ausgebildet (in den Figuren nicht näher angegeben). Entsprechende Führungen sind im Stand der Technik bekannt. Einzelheiten zur Ausbildung und Funktionsweise der Exzentereinrichtung 17 ergeben sich aus den folgenden Figuren. Insbesondere ist die Exzentereinrichtung 17 derart ausgebildet, dass die Hubhöhe, d.h. das Ausmaß der Stampf-/Hubbewegung in Richtung des Doppelpfeils C (bzw. in Vertikalrichtung) stufenlos verstellbar ist. Dazu ist ein auf der Antriebswelle 13 in Axialrichtung verstellbares Schubglied 20 vorgesehen, mittels dem eine erste und eine zweite Hubeinstellung der Stampferleiste 10 einstellbar ist. Typischerweise ist das Schubglied 20 eine Hülse, die auf der äußeren Mantelfläche der Antriebswelle 13 verschiebbar ist.

Wie beispielhaft in den Figuren 2B und 3 gezeigt ist, weist das Schubglied 20 einen ersten Bereich 201 und einen zweiten Bereich 202 auf. Der erste Bereiche 201 ist in der Exzentereinrichtung 17 angeordnet. Der zweite Bereich 202 ist außerhalb der Exzentereinrichtung 17 angeordnet. Der zweite Bereich 202 ist über ein Axiallager 31 mit einer axialen Verstelleinrichtung 30 verbunden, wie es beispielweise in den Figuren 2A, 2C und 3 dargestellt ist. Insbesondere wird das Axiallager 31 zwischen einem Einstellring 32, der auf dem zweiten Bereich 202 des Schubglieds 20 montiert ist, und einem Stellelement 33 der axialen Verstelleinrichtung 30 bereitgestellt. Beispielsweise, kann ein erstes Ende 331 des Stellelements 33 den Einstellring 32 zumindest teilweise umgreifen, wie es in Figur 2C zu sehen ist. Das erste Ende 331 des Stellelements 33 kann auch als Kopf oder Kopfende des Stellelements 33 bezeichnet werden.

Gemäß einer Ausführungsform, die mit anderen hierin beschriebenen Ausführungsformen kombiniert werden kann, wird zwischen dem Einstellring 32 und dem Stellelement (33) ein zumindest erstes Lager 311 und ein zweites Lager 312 bereitgestellt, wie es beispielhaft in Figur 2C gezeigt ist. Insbesondere sind das erste Lager 311 und das zweite Lager 312 gegenüberliegend, vorzugweise diametral gegenüberliegend, angeordnet. Typischerweise ist in Umfangsrichtung zwischen dem ersten Lager 311 und dem zweiten Lager 312 mindesten ein kontaktfreier Bereich 314 zwischen dem Einstellring 32 und dem Stellelement 33 vorgesehen. Typischerweise sind das erste Lager 311 und das zweite Lager 312 Gleitlager, die durch Gleitlagerkontaktflächen zwischen Einstellring 32 und Stellelement 33 gebildet werden. Typischerweise bestehen zumindest die Gleitlagerkontaktflächen des Einstellrings 32 und des Stellelements 33 aus Gleitlagerwerkstoff, insbesondere Gleitlagerkunststoff.

Wie beispielhaft in Figur 2C gezeigt ist, kann das Stellelement 33 einen oder mehrere, insbesondere zwei oder drei, Fortsätze 333 aufweisen. Die Fortsätze 333 sind typischerweise ausgebildet um in eine Vertiefung 321, insbesondere eine Nut, des Einstellrings 32 eingreifen. Typischerweise, ist die Nut ringförmig ausgebildet und auf einer Außenmantelfläche des Einstellrings 32 vorgesehen. Die Oberfläche der Nut besteht typischerweise aus Gleitlagerwerkstoff, insbesondere Gleitlagerkunststoff. Gemäß einem Beispiel besteht der Einstellring 32 vollständig aus Gleitlagerwerkstoff, insbesondere Gleitlagerkunststoff. Ferner sind typischerweise die Fortsätze 333 des Stellelements 33 aus Gleitlagerwerkstoff, insbesondere Gleitlagerkunststoff. Gemäß einem Beispiel kann das Stellelement 33 vollständig oder zumindest der Stellelementkopf aus Gleitlagerwerkstoff, insbesondere Gleitlagerkunststoff, bestehen.

Gemäß einer Ausführungsform, die mit anderen hierin beschriebenen Ausführungsformen kombiniert werden kann, wird zwischen dem Einstellring 32 und dem Stellelement 33 ein drittes Lager 313 bereitgestellt, wie es beispielhaft in Figur 2C gezeigt ist. Typischerweise ist das dritte Lager 313 zwischen dem ersten Lager 311 und dem zweiten Lager 312 angeordnet. Bevorzugt ist das dritte Lager 313 mittig zwischen dem ersten Lager 311 und dem zweiten Lager 312 angeordnet. Das dritte Lager 313 ist typischerweise ein Gleitlager und kann analog zu dem ersten und dem zweiten Lager ausgebildet sein.

Gemäß einer alternativen Ausführungsform, können das erste Lager 311 und/oder das zweite Lager 312 und/oder das dritte Lager 313 als Wälzlager, insbesondere Axialwälzlager, ausgeführt sein. Dies ist in der Fig. 4A beispielhaft für den Bereich zwischen dem Einstellring 32 und dem Stellelement 33 angegeben.

Wie beispielhaft in Fig. 2C dargestellt ist, ist das Stellelement 33 typischerweise an einer Stange 34 der axialen Verstelleinrichtung 30 fixiert. Die Stange 34 verläuft im Wesentlichen parallel zur Antriebswelle 13. Mit anderen Worten, die Rotationsachse 131 der Antriebswelle 13 und die zentrale Längsachse 341 der Stange 34 sind parallel zueinander. Typischerweise ist auf der Stange 34 eine Buchse 35 angeordnet, die mit dem zweiten Ende 332 des Stellelements 33 verbunden ist. Typischerweise ist die Stange 44 als Spindelwelle und die Buchse 35 als Spindelmutter ausgeführt, so dass die Spindelmutter durch eine Drehbewegung der Spindelwelle axial verschiebbar ist. Typischerweise, ist die Stange 34 der Verstelleinrichtung 30 mit einem manuellen oder motorischen Spindeltrieb verbunden, der ausgebildet ist, die Stange 34 um die zentrale Längsachse 341 zu rotieren, wodurch eine axiale Verstellung des Schubglieds 20 bewirkt werden kann.

Ferner ist in den Figur 2B und 3 ersichtlich, dass das im Wesentlichen zylinderförmig ausgebildete Schubglied 20 schräg auf der Antriebswelle 13 sitzt. Dies bedeutet, dass die komplementär zur äußeren Mantelfläche der Antriebswelle 13 ausgebildete Innendurchführung des Schubglieds 20 nicht entlang der Zylinderachse Z der zylinderförmigen Außenmantelfläche des Schubglieds 20 verläuft, sondern koaxial zur Rotationsachse B. Dadurch wird mit der Außenmantelfläche des Schubglieds eine schräge Gleitfläche erhalten, die in der nachstehend noch näher beschriebenen Weise mit dem Exzenterring 18 zusammenwirkt.

Figur 2B zeigt ferner, dass das Schubglied 20 im vorliegenden Ausführungsbeispiel ein in der Außenmantelfläche liegende Aufnahmevertiefung 29 für eine Passfeder 21 aufweisen kann.

Wenn die Passfeder 21 in der Aufnahmevertiefung 29 angeordnet ist, wird ein von der Außenmantelfläche des Schubglieds in Radialrichtung herausragender Vorsprung 21 bereitgestellt, der sich in Richtung der Zylinderachse Z längs erstreckt und parallel zu dieser an der Außenmantelfläche des Schubglieds 20 verläuft. Dieser Vorsprung sorgt für eine Drehsicherung des Schubgliedes 20 gegenüber dem Exzenterring 18. Alternativ kann der Vorsprung auch als integraler Bestandteil des Schubglieds bereitgestellt werden, d.h. ohne Aufnahmevertiefung 29 und Passfeder 21.

Auf der linken Seite in Figur 2B ist das Pleuellager 23 für das Pleuels dargestellt. Figur 2B verdeutlicht, dass auch der Exzenterring ein hülsenförmiges Bauteil ist, welches das Schubglied 20 umlaufend (gegenüber der Rotationsachse B) ausgebildet ist. Im Exzenterring 18 ist eine Führungsnut 22 vorhanden, in der der Vorsprung des Schubglieds 20, insbesondere die Passfeder 21, läuft. Dadurch sind das Schubglied 20 und der Exzenterring 18 gegeneinander drehfest gegenüber der Rotationsachse B der Antriebswelle 13. Gleichzeitig kann das Schubglied allerdings in Axialrichtung der Rotationsachse B verstellt werden und dadurch relativ zum Exzenterring 20 in diese Richtung verschoben werden. Dazu ist die entsprechende Führungsnut bezüglich ihrer Länge in Axialrichtung B länger ausgebildet als die Gesamterstreckung des Vorsprungs. Durch die Schrägstellung der Außenmantelfläche des Schubglieds 20 gegenüber der Rotationsachse B der Antriebswelle wird durch eine solche Längsbewegung des Schubglieds 20 die Exzentrizität der Außenmantelfläche des Exzenterring 18 verstellt. Mit anderen Worten ändert sich durch die Schubverstellung des Schubgliedes 20 gegenüber dem Exzenterring 18 die Lage der Kontaktfläche zwischen diesen beiden Elementen 18 und 20, wodurch eine andere Exzentrizität erreicht wird. Dies wird anhand der nachstehenden Schnittansichten noch näher erläutert werden. Die exzentrische Umlaufbewegung des Exzenterrings 18 wird auf den Pleuel 11 übertragen, der den Exzenterring an seiner Außenmantelfläche umgibt. Die bestehende Exzentrizität E ist in den Figuren 4A und 4B durch die Lage der Zylinderachse Z in Bezug auf die Außenmantelfläche des Exzenterrings 18 bzw. der ebenfalls ringförmig ausgebildeten Pleuellagerung 11 angegeben.

Figur 3 zeigt das Ausführungsbeispiel gemäß Figur 2A in einer Schnittansicht in einer vertikalen Ebene entlang der Rotationsachse B der Antriebswelle 13 und Figur 4A den umrahmten Bereich von einer Ausschnittsvergrößerung. Die Figuren 3 und 4a verdeutlichen dabei zunächst, dass durch die vorstehend beschriebene Ausbildung des Schubglieds 20 und des Exzenterrings 18, eine Längsbewegung des Schubglieds 20 eine Radialverstellung des Exzenterring 18 gegenüber der Antriebswelle 13 bewirkt. Durch die Schräganordnung der Zylinderfläche des Schubglieds 20 ergibt sich letztlich eine Gleitschräge 24 am Schubglied 20. An dieser Gleitschräge 24 liegt der Exzenterring mit einer korrespondierend ausgebildeten Gleitführung, entsprechend seiner Innenmantelfläche, an. Wird nun die Relativposition des Schubglieds 20 entlang der Rotationsachse B der Antriebswelle 13 gegenüber dem Exzenterring 18 verstellt, gleitet der Exzenterring 18 an der Gleitschräge 24 des Schubglieds 20 entlang und hebt bzw. senkt sich somit relativ zur Rotationsachse B. Getrieben wird diese Verstellbewegung durch die axiale Verstelleinrichtung 30, die über das Axiallager 31 mit dem Schubglied 20 verbunden ist. Aus Figur 4A ist ersichtlich, dass die Verstellbewegung des Schubglieds 20 zwischen den Anschläge 26 und 27 erfolgen kann, die den Bewegungsraum bzw. Aufnahmeraum 28 innerhalb des Exzenterring 18 für das Schubglied 20 in Axialrichtung der Rotationsachse B zu beiden Seiten begrenzen und abdichten.

Die Figuren 4A und 4B betreffen nun die beiden extremen möglichen Hubeinstellungen im vorliegenden Ausführungsbeispiel. Die Figuren 4A und 4B zeigen dabei jeweils eine Schnittansicht durch die Exzentereinrichtung 17, jeweils dann, wenn der Pleuel 11 bzw. die Exzentereinrichtung 17 seinen/ihren oberen Totpunkt eingenommen hat. Ist das Schubglied 20 im vorliegenden Ausführungsbeispiel nach rechts auf der Antriebswelle verschoben und schlägt dort am Anschlag 27 an, beträgt der Abstand in der Horizontalebene, beispielsweise zur Oberkante der Halterung 14, ΔH1 (dieser große Hub entspricht dem doppelten vertikalen Abstand zwischen E und B in Fig. 4a). Eine Drehbewegung der Antriebswelle 13 hat zur Folge, dass der Exzenterring 18 eine exzentrische Rotationsbewegung durchführt und darüber den Pleuel 11 und letztlich die in Figur 4A nicht gezeigte Stampferleiste in die Stampfbewegung versetzt. Die Lage der Exzenterringachse E, d.h. derjenigen Achse, die die Mittelachse der Außenumfangsfläche des Exzenterrings bildet, ist in Figur 4A zur näheren Veranschaulichung ebenfalls angegeben. Deutlich ersichtlich ist, dass diese Achse zwar parallel aber nicht koaxial zur Umdrehungsachse B der Antriebswelle 13 verläuft.

Ist das Schubglied 20 im vorliegenden Ausführungsbeispiel nach links auf der Antriebswelle verschoben, wie es beispielhaft in Figur 4B dargestellt ist, und schlägt dort am Anschlag 26 an, beträgt der Abstand in der Horizontalebene, beispielsweise zur Oberkante der Halterung 14, ΔH2. Wird das Schubglied 20 von rechts nach links verschoben, so gleitet der Exzenterring dabei über seine Gleitführung an der Gleitschräge des Schubglieds 20 ab und nähert sich mit seiner Zentralachse Z der Rotationsachse B der Antriebswelle 13 an. Dies erfolgt so lange, bis die Bewegung des Schubglieds 20 entlang der Antriebswelle 13 durch den Anschlag 26 gestoppt wird. Wird die Antriebswelle 13 in der in Fig. 4B dargestellten Position gedreht, so dreht sich der Exzenterring 18 mit dem verkleinerten Hub ΔH2 um die Antriebswelle 13.

Eine mögliche und von der Erfindung ebenfalls umfasste alternative Ausführungsform besteht beispielsweise darin, das in der Fig. 3 dargestellte Stellelement 33 fest mit der Stange 34 zu verbinden und zur axialen Verstellung die Stange 34 in Axialrichtung linear zu verschieben. Anstelle einer rotatorischen Verstellbewegung der Stange 34 wird in diesem Fall die Stange 34 somit in Axialrichtung bzw. vorzugsweise parallel zur Umlaufrichtung B bewegt. Die Spindelmutter 35 sowie die Ausbildung der Stange 34 als Gewindestange ist dann nicht erforderlich.

Der Antrieb der rotatorischen oder linearen Verstellbewegung der Stange 34 kann motorisch, beispielsweise durch einen Elektro-, Pneumatik. Oder hydraulikmotor, mittels eines geeigneten Aktors, beispielsweise eines Pneumatik- oder Hydraulikzylinders oder eines elektromagnetischen Aktors, oder auch manuell, beispielsweise mittels einer Handkurbel und/oder eines geeigneten Hebelgetriebes, erfolgen. Die Stange 34 kann beispielsweise auch als Zahnstange ausgebildet sein. Die entsprechende Antriebseinrichtung kann insbesondere an wenigstens einem oder beiden der axialen Enden der Stange 34 mit dieser wirkverbunden sein.

Wie aus den hierin beschriebenen Ausführungsformen hervorgeht wird vorteilhafterweise eine Stampferleistenvorrichtung bereitgestellt, welche eine Hubwegverstellung auf verbesserte Art und Weise ermöglicht. Besonders vorteilhaft ist die Möglichkeit einer stufenlosen Verstellung. Des Weiteren, wird eine Hubwegverstellung ermöglicht, bei der Materialbelastungen beim Verstellvorgang im Vergleich zu aus dem Stand der Technik bekannten Lösungen reduziert werden können.

### BEZUGSZEICHENLISTE

- 1: Straßenfertiger
- 2: Bunker
- 3: Antriebsmotor
- 4: Einbaubohle
- 5: Fahreinrichtungen
- 6: Bedienstand
- 7: Zugarme
- 8: Stampferleistenvorrichtung
- 9: Bodenuntergrund
- 10: Stampferleiste
- 11: Pleuel
- 12: Verbindungblech
- 13: Antriebswelle
- 131: Rotationsachse der Antriebswelle
- 14: Haltearm
- 15: Mittelbereich
- 17: Exzentereinrichtung
- 18: Exzenterring
- 20: Schubglied
- 201: erster Bereich des Schubglieds
- 202: zweiter Bereich des Schubglieds
- 21: Vorsprung/ Passfeder
- 22: Führungsnut
- 23: Pleuellager
- 24: Gleitschräge
- 26: Anschlag
- 27: Anschlag
- 29: Aufnahmevertiefung
- 30: axiale Verstelleinrichtung
- 31: Axiallager
- 311: erstes Lager
- 312: zweites Lager
- 313: drittes Lager
- 314: kontaktfreier Bereich
- 315: Wälzlager
- 32: Einstellring
- 321: Vertiefung/ ringförmige Nut
- 33: Stellelement
- 331: erstes Ende des Stellelements
- 332: zweites Ende des Stellelements
- 333: Fortsätze
- 34: Stange
- 341: zentrale Achse der Stange
- 35: Buchse
- A: Arbeitsrichtung
- B: Umlaufrichtung
- C: Stampf-/Hubbewegung

## Patentansprüche

1. Stampferleistenvorrichtung (8) einer Einbaubohle (4), insbesondere eines Straßenfertigers (1), mit einer Stampferleiste (10), die an wenigstens einem Pleuel (11) angeordnet ist, mit einer Antriebswelle (13), die über eine Exzentereinrichtung (17) mit dem Pleuel (11) verbunden ist, wobei die Exzentereinrichtung (17) derart ausgebildet ist, dass mittels einem auf der Antriebswelle (13) in Axialrichtung verstellbaren Schubglied (20) eine erste und eine zweite Hubeinstellung der Stampferleiste (10) einstellbar ist,
**dadurch gekennzeichnet,**
**dass** das Schubglied (20) einen ersten Bereich (201), der in der Exzentereinrichtung (17) angeordnet ist, und einen zweiten Bereich (202), der außerhalb der Exzentereinrichtung (17) angeordnet ist, umfasst, wobei der zweite Bereich (202) über ein Axiallager (31) mit einer axialen Verstelleinrichtung (30) verbunden ist.

2. Stampferleistenvorrichtung (8) gemäß Anspruch 1, wobei das Axiallager (31) zwischen einem Einstellring (32), der auf dem zweiten Bereich (202) des Schubglieds (20) montiert ist, und einem Stellelement (33) der axialen Verstelleinrichtung (30) bereitgestellt wird.

3. Stampferleistenvorrichtung (8) gemäß Anspruch 2, wobei ein erstes Ende (331), insbesondere ein Kopf, des Stellelements (33) den Einstellring (32) zumindest teilweise umgreift.

4. Stampferleistenvorrichtung (8) gemäß einem der Ansprüche 2 oder 3, wobei zwischen dem Einstellring (32) und dem Stellelement (33) ein erstes Lager (311) und ein zweites Lager (312) bereitgestellt wird, insbesondere wobei das erste Lager (311) und das zweite Lager (312) gegenüberliegend, vorzugweise diametral gegenüberliegend, angeordnet sind, und wobei in Umfangsrichtung zwischen dem ersten Lager (311) und dem zweiten Lager(312) ein kontaktfreier Bereich (314) zwischen dem Einstellring (32) und dem Stellelement (33) vorgesehen ist.

5. Stampferleistenvorrichtung (8) gemäß Anspruch 4, wobei das erste Lager (311) und das zweite Lager (312) Gleitlager sind, die durch Gleitlagerkontaktflächen zwischen Einstellring (32) und Stellelement (33) gebildet werden.

6. Stampferleistenvorrichtung (8) gemäß Anspruch 5, wobei zumindest die Gleitlagerkontaktflächen des Einstellrings (32) und des Stellelements (33) aus Gleitlagerwerkstoff, insbesondere Gleitlagerkunststoff bestehen, insbesondere wobei der Einstellring (32) vollständig aus Gleitlagerwerkstoff, insbesondere Gleitlagerkunststoff, besteht.

7. Stampferleistenvorrichtung (8) gemäß einem der Ansprüche 4 bis 6, wobei zwischen dem Einstellring (32) und dem Stellelement (33) ein drittes Lager (313) bereitgestellt wird, das zwischen dem ersten Lager (311) und dem zweiten Lager (312) angeordnet ist, insbesondere wobei das dritte Lager (313) ein Gleitlager ist.

8. Stampferleistenvorrichtung (8) gemäß einem der Ansprüche 2 bis 7, wobei das Stellelement (33) einen oder mehrere, insbesondere zwei oder drei, Fortsätze (333) aufweist, die in eine Vertiefung (321), insbesondere eine Nut, des Einstellrings (32) eingreifen.

9. Stampferleistenvorrichtung (8) gemäß einem der Ansprüche 2 bis 4, wobei das erste Lager (311) und das zweite Lager (312) Wälzlager (315) sind.

10. Stampferleistenvorrichtung (8) gemäß einem der Ansprüche 2 bis 9, wobei das Stellelement (33) an einer Stange (34) der axialen Verstelleinrichtung (30) fixiert ist, wobei die Stange (34) im Wesentlichen parallel zur Antriebswelle (13) verläuft.

11. Stampferleistenvorrichtung (8) gemäß Anspruch 10, wobei auf der Stange (34) eine Buchse (35) angeordnet ist, die mit einem zweiten Ende (332) des Stellelements (33) verbunden ist.

12. Stampferleistenvorrichtung (8) gemäß einem der vorhergehenden Ansprüche, wobei die axiale Verstelleinrichtung (30) einen manuellen oder motorischen Antrieb, insbesondere Spindeltrieb, zur axialen Verstellung aufweist.

13. Einbaubohle (4) für einen Straßenfertiger mit einer Stampferleistenvorrichtung (8) gemäß einem der Ansprüche 1 bis 12.

14. Einbaubohle (4) gemäß Anspruch 13, **dadurch gekennzeichnet, dass** sie eine Stampfleiste (10) aufweist, die über wenigstens zwei der Stampferleistenvorrichtungen (8) gemäß einem der Ansprüche 1 bis 11 gelagert und angetrieben wird.

15. Straßenfertiger (1) mit einer Einbaubohle (4) gemäß einem der Ansprüche 13 oder 14.

16. Verfahren zum Verändern des Hubs einer Stampferleistenvorrichtung (8), insbesondere gemäß einem der Ansprüche 1 bis 12, umfassend die Schritte:
a) Betreiben der Stampferleistenvorrichtung (8) mit einer ersten Hubeinstellung mit einer drehenden Antriebswelle (13);
b) Verstellen eines Schubglieds (20) auf der Antriebswelle (13) entlang der Rotationsachse (131) der Antriebswelle (13) über eine axiale Verstelleinrichtung (30), die über ein Axiallager (31) mit dem Schubglied (20) verbunden ist;
c) Umsetzen der Bewegung des Schubglieds (20) entlang der Antriebswelle (13) in eine Verstellbewegung eines Exzenterrings (18) in Radialrichtung zur Rotationsachse (131) der Antriebswelle (13);
d) Anschlagen des Schubglieds (20) an einen Axialanschlag; und
e) Betreiben der Stampferleistenvorrichtung (8) mit einer zweiten Hubeinstellung durch Übertragen der Umlaufbewegung der Antriebswelle (13) über das Schubglied (20) auf den Exzenterring (18), wobei die Umlaufrichtung der drehenden Antriebswelle (13) in der zweiten Hubeinstellung identisch mit der Umlaufrichtung der drehenden Antriebswelle (13) in der ersten Hubeinstellung ist.

## Claims

1. A tamping beam device (8) of a paving screed (4), in particular of a road paver (1), with a tamping beam (10) which is arranged on at least one connecting rod (11), with a drive shaft (13) which is connected to the connecting rod (11) via an eccentric device (17), wherein the eccentric device (17) is configured such that a first and a second stroke setting of the tamping beam (10) can be set by means of a thrust member (20) which is axially adjustable on the drive shaft (13),
**characterized in that**
the thrust member (20) comprises a first region (201), which is arranged in the eccentric device (17), and a second region (202), which is arranged outside the eccentric device (17), the second region (202) being connected to an axial adjustment device (30) via a thrust bearing (31).

2. The tamping beam device (8) according to claim 1, wherein the thrust bearing (31) is provided between an adjusting ring (32) mounted on the second region (202) of the thrust member (20) and an actuating element (33) of the axial adjustment device (30).

3. The tamping beam device (8) according to claim 2, wherein a first end (331), in particular a head, of the actuating element (33) at least partially engages around the adjusting ring (32).

4. The tamping beam device (8) according to any one of claims 2 or 3, wherein a first bearing (311) and a second bearing (312) are provided between the adjusting ring (32) and the actuating element (33), in particular wherein the first bearing (311) and the second bearing (312) are arranged opposite each other, preferably diametrically opposite each other, and wherein a contact-free region (314) between the adjusting ring (32) and the actuating element (33) is provided in the circumferential direction between the first bearing (311) and the second bearing (312).

5. The tamping beam device (8) according to claim 4, wherein the first bearing (311) and the second bearing (312) are plain bearings formed by plain bearing contact surfaces between the adjusting ring (32) and the actuating element (33).

6. The tamping beam device (8) according to claim 5, wherein at least the plain bearing contact surfaces of the adjusting ring (32) and of the actuating element (33) consist of a plain bearing material, in particular a plain bearing plastic material, in particular wherein the adjusting ring (32) consists entirely of a plain bearing material, in particular a plain bearing plastic material.

7. The tamping beam device (8) according to any one of claims 4 to 6, wherein a third bearing (313) is provided between the adjusting ring (32) and the actuating element (33), which is arranged between the first bearing (311) and the second bearing (312), in particular wherein the third bearing (313) is a plain bearing.

8. The tamping beam device (8) according to any one of claims 2 to 7, wherein the actuating element (33) has one or more, in particular two or three, extensions (333) which engage in a recess (321), in particular a groove, of the adjusting ring (32).

9. The tamping beam device (8) according to any one of claims 2 to 4, wherein the first bearing (311) and the second bearing (312) are rolling bearings (315).

10. The tamping beam device (8) according to any one of claims 2 to 9, wherein the actuating element (33) is fixed to a rod (34) of the axial adjustment device (30), wherein the rod (34) runs essentially parallel to the drive shaft (13).

11. The tamping beam device (8) according to claim 10, wherein a bushing (35) is arranged on the rod (34), which bushing is connected to a second end (332) of the actuating element (33).

12. The tamping beam device (8) according to any of the preceding claims, wherein the axial adjustment device (30) has a manual or motorized drive, in particular a spindle drive, for axial adjustment.

13. A paving screed (4) for a road paver with a tamping beam device (8) according to any one of claims 1 to 12.

14. The paving screed (4) according to claim 13, **characterized in that** it comprises a tamping beam (10) which is supported and driven via at least two of the tamping beam devices (8) according to any one of claims 1 to 11.

15. A road paver (1) with a paving screed (4) according to any one of claims 13 or 14.

16. A method for changing the stroke of a tamping beam device (8), in particular according to any of claims 1 to 12, comprising the steps of:
a) operating the tamping beam device (8) with a first stroke setting with a rotating drive shaft (13).
b) adjusting a thrust member (20) on the drive shaft (13) along the rotation axis (131) of the drive shaft (13) via an axial adjustment device (30), which is connected to the thrust member (20) via a thrust bearing (31);
c) converting the movement of the thrust member (20) along the drive shaft (13) into an adjustment movement of an eccentric ring (18) in radial direction relative to the rotation axis (131) of the drive shaft (13);
d) striking of the thrust member (20) against an axial stop; and
e) operating the tamping beam device (8) with a second stroke setting by transmitting the rotary movement of the drive shaft (13) via the thrust member (20) to the eccentric ring (18), wherein the direction of rotation of the rotating drive shaft (13) in the second stroke setting is identical to the direction of rotation of the rotating drive shaft (13) in the first stroke setting.

## Revendications

1. Dispositif à barre de damage (8) d'une table de pose (4), en particulier d'un finisseur de route (1), comprenant une barre de damage (10) disposée sur au moins une bielle (11), un arbre d'entraînement (13) relié à la bielle (11) par l'intermédiaire d'un dispositif excentrique (17), le dispositif excentrique (17) étant conçu de telle sorte qu'un premier et un deuxième réglage de la course de la barre de damage (10) puissent être réglés à l'aide d'un élément de poussée (20) déplaçable dans la direction axiale sur l'arbre d'entraînement (13),
**caractérisé en ce que**
l'élément de poussée (20) comprend une première zone (201) disposée dans le dispositif excentrique (17) et une deuxième zone (202) disposée à l'extérieur du dispositif excentrique (17), la deuxième zone (202) étant reliée à un dispositif de déplacement axial (30) par l'intermédiaire d'un palier axial (31).

2. Dispositif à barre de damage (8) selon la revendication 1,
dans lequel le palier axial (31) est prévu entre une bague de réglage (32) montée sur la deuxième zone (202) de l'élément de poussée (20) et un élément d'actionnement (33) du dispositif de déplacement axial (30).

3. Dispositif à barre de damage (8) selon la revendication 2,
dans lequel une première extrémité (331), en particulier une tête, de l'élément d'actionnement (33) entoure au moins partiellement la bague de réglage (32).

4. Dispositif à barre de damage (8) selon l'une des revendications 2 ou 3, dans lequel un premier palier (311) et un deuxième palier (312) sont prévus entre la bague de réglage (32) et l'élément d'actionnement (33),
en particulier, le premier palier (311) et le deuxième palier (312) sont disposés de manière opposée, de préférence de manière diamétralement opposée, et
une zone sans contact (314) entre la bague de réglage (32) et l'élément d'actionnement (33) est prévue dans la direction circonférentielle entre le premier palier (311) et le deuxième palier (312).

5. Dispositif à barre de damage (8) selon la revendication 4,
dans lequel le premier palier (311) et le deuxième palier (312) sont des paliers lisses formés par des surfaces de contact de palier lisse entre la bague de réglage (32) et l'élément d'actionnement (33).

6. Dispositif à barre de damage (8) selon la revendication 5,
dans lequel au moins les surfaces de contact de palier lisse de la bague de réglage (32) et de l'élément d'actionnement (33) sont constituées d'un matériau de palier lisse, en particulier d'une matière plastique pour palier lisse,
en particulier, la bague de réglage (32) est entièrement constituée d'un matériau de palier lisse, en particulier d'une matière plastique pour palier lisse.

7. Dispositif à barre de damage (8) selon l'une des revendications 4 à 6, dans lequel un troisième palier (313) est prévu entre la bague de réglage (32) et l'élément d'actionnement (33), lequel est disposé entre le premier palier (311) et le deuxième palier (312),
en particulier, le troisième palier (313) est un palier lisse.

8. Dispositif à barre de damage (8) selon l'une des revendications 2 à 7, dans lequel l'élément d'actionnement (33) comporte un ou plusieurs, en particulier deux ou trois, prolongements (333) qui s'engagent dans un renfoncement (321), en particulier une rainure, de la bague de réglage (32).

9. Dispositif à barre de damage (8) selon l'une des revendications 2 à 4, dans lequel le premier palier (311) et le deuxième palier (312) sont des paliers à roulement (315).

10. Dispositif à barre de damage (8) selon l'une des revendications 2 à 9, dans lequel l'élément d'actionnement (33) est fixé à une tige (34) du dispositif de déplacement axial (30),
la tige (34) s'étend sensiblement parallèlement à l'arbre d'entraînement (13).

11. Dispositif à barre de damage (8) selon la revendication 10,
dans lequel une douille (35) est disposée sur la tige (34) et est reliée à une deuxième extrémité (332) de l'élément d'actionnement (33).

12. Dispositif à barre de damage (8) selon l'une des revendications précédentes,
dans lequel le dispositif de déplacement axial (30) comporte un entraînement manuel ou motorisé, en particulier un entraînement à vis, pour le déplacement axial.

13. Table de pose (4) pour un finisseur de route, comportant un dispositif à barre de damage (8) selon l'une des revendications 1 à 12.

14. Table de pose (4) selon la revendication 13,
**caractérisée en ce qu'**elle comprend une barre de damage (10) qui est montée et entraînée par l'intermédiaire d'au moins deux des dispositifs à barre de damage (8) selon l'une des revendications 1 à 11.

15. Finisseur de route (1) comportant une table de pose (4) selon l'une des revendications 13 ou 14.

16. Procédé de modification de la course d'un dispositif à barre de damage (8), en particulier selon l'une des revendications 1 à 12, comprenant les étapes consistant à :
a) faire fonctionner le dispositif à barre de damage (8) avec un premier réglage de la course à l'aide d'un arbre d'entraînement rotatif (13) ;
b) déplacer un élément de poussée (20) sur l'arbre d'entraînement (13) le long de l'axe de rotation (131) de l'arbre d'entraînement (13) par l'intermédiaire d'un dispositif de déplacement axial (30) qui est relié à l'élément de poussée (20) via un palier axial (31) ;
c) convertir le mouvement de l'élément de poussée (20) le long de l'arbre d'entraînement (13) en un mouvement de déplacement d'une bague excentrique (18) dans la direction radiale par rapport à l'axe de rotation (131) de l'arbre d'entraînement (13) ;
d) amener l'élément de poussée (20) en butée contre une butée axiale ; et
e) faire fonctionner le dispositif à barre de damage (8) avec un deuxième réglage de la course par transmission du mouvement de rotation de l'arbre d'entraînement (13) à la bague excentrique (18) via l'élément de poussée (20), la direction de rotation de l'arbre d'entraînement en rotation (13) dans le deuxième réglage de la course étant identique à la direction de rotation de l'arbre d'entraînement en rotation (13) dans le premier réglage de la course.
